# EUROPÄISCHE PATENTANMELDUNG

(11) **EP 4 671 183 A1**
(43) Veröffentlichungstag der Anmeldung: **31.12.2025**
(21) Anmeldenummer: 25182091.6
(22) Anmeldetag: 11.06.2025
(51) Int. Cl.: B66C 1/34, B66C 13/10

(54) **HAKENFLASCHE FÜR EINEN KRAN, ZUSATZGEWICHT FÜR EINE HAKENFLASCHE, HEBEGESCHIRR SOWIE KRAN**

(30) Priorität: 28.06.2024 DE 102024118452
(71) Anmelder: Mohr-Hebetechnik GmbH, 25358 Horst (DE)
(72) Erfinder: Grüß, Arno, 25336 Klein Nordende (DE); Hübner, Julian, 25348 Glückstadt (DE)
(74) Vertreter: Weidner Stern Jeschke

(57) **Zusammenfassung**

Die Erfindung betrifft eine Hakenflasche für einen Kran zum Anheben einer Last mittels eines Kranseils, aufweisend einen Grundkörper und einen Kranhaken, wobei das Kranseil am Grundkörper kraftleitend aufgenommen und die Hakenflasche in einer Einsatzposition entlang einer Hebeachse am Kranseil aufgehängt ist, der Kranhaken an einer Hakenposition zum Aufnehmen der Last am Grundkörper kraftleitend aufgenommen ist und ein Einsatzgewicht der Hakenflasche zum Stabilisieren des Kranseils in der Einsatzposition mittels eines reversibel an der Hakenflasche fixierbaren ersten Zusatzgewichts variabel einstellbar ist, wobei ein Haltebolzen entlang einer im Wesentlichen orthogonal zur Hebeachse angeordneten Haltebolzenachse im Grundkörper aufgenommen ist und mit einer an einer ersten Seite des Grundkörpers im Wesentlichen orthogonal gegenüber dem Grundkörper hervorstehenden ersten Haltelänge eine erste Aufnahmeeinrichtung zum kraftleitenden Aufnehmen des ersten Zusatzgewichts an der ersten Aufnahmeeinrichtung mittels einer im ersten Zusatzgewicht angeordneten Haltebohrung bildet.

## Beschreibung

Die Erfindung betrifft eine Hakenflasche für einen Kran zum Anheben einer Last mittels eines Kranseils, aufweisend einen Grundkörper und einen Kranhaken, wobei das Kranseil am Grundkörper kraftleitend aufgenommen und die Hakenflasche in einer Einsatzposition entlang einer Hebeachse am Kranseil aufgehängt ist, der Kranhaken an einer Hakenposition zum Aufnehmen der Last am Grundkörper kraftleitend aufgenommen ist und ein Einsatzgewicht der Hakenflasche zum Stabilisieren des Kranseils in der Einsatzposition mittels eines reversible an der Hakenflasche fixierbaren ersten Zusatzgewichts variabel einstellbar ist, wobei ein Haltebolzen entlang einer im Wesentlichen orthogonal zur Hebeachse angeordneten Haltebolzenachse im Grundkörper aufgenommen ist und mit einer an einer ersten Seite des Grundkörpers im Wesentlichen orthogonal gegenüber dem Grundkörper hervorstehenden ersten Haltelänge eine erste Aufnahmeeinrichtung zum kraftleitenden Aufnehmen des ersten Zusatzgewichts an der ersten Aufnahmeeinrichtung mittels einer im ersten Zusatzgewicht angeordneten Haltebohrung bildet, wobei ein Stützbolzen entlang einer im Wesentlichen orthogonal zur Hebeachse angeordneten Stützbolzenachse im Grundkörper aufgenommen ist und mit einer an einer ersten Seite des Grundkörpers im Wesentlichen orthogonal gegenüber dem Grundkörper hervorstehenden ersten Stützlänge eine erste Stützeinrichtung zum positionierenden Aufnehmen des ersten Zusatzgewichts an der ersten Stützeinrichtung mittels einer im ersten Zusatzgewicht angeordneten Stützbohrung bildet. Weiterhin betrifft die Erfindung ein Zusatzgewicht für eine solche Hakenflasche, ein Hebegeschirr für einen Kran mit einer solchen Hakenflasche sowie einen Kran, insbesondere einen Mobilkran, mit einer Kranstruktur.

Grundsätzlich sind verschiedene Möglichkeiten bekannt, eine Hakenflasche für einen Kran mittels eines Zusatzgewichtes oder mittels mehrerer Zusatzgewichte zu beschweren. Solche Zusatzgewichte werden angebracht, um die Hakenflasche und damit beispielsweise ein Hebegeschirr mit einer Hakenflasche und einem Kranseil zu stabilisieren, insbesondere um beispielsweise das Kranseil zu strecken und/oder ein Abspringen eines relativ starren und hoch tragfähigen Kranseils von Seilscheiben zu verhindern, wenn zum Anheben großer Lasten Umlenkungen des Kranseils genutzt werden. Weiterhin kann das Stabilisieren bezüglich beispielsweise einer Eigenfrequenz des schwingenden Krangeschirrs erfolgen. Ebenso kann es erforderlich sein, die Kranflasche ausreichend zu beschweren, um ein Gegengewicht gegen das frei hängende Kranseil, beispielsweise entlang eines Kranauslegers, zu bilden, sodass die Kranflasche sich überhaupt gegen das Gewicht des Kranseils absenken kann.

Es ist dazu bekannt, Zusatzgewichte mittels an der Hakenflasche aufgeschweißter Haken oder Nocken seitlich an einer Hakenflasche anzubinden, wobei gegen Herausspringen der Zusatzgewichte aus den Haken oder Nocken eine zusätzliche Sicherung erfolgen muss, da die Haken oder Nocken durch ihre Ausrichtung nur in Richtung der Gravitation eine Sicherheit gegen Herausspringen der Zusatzgewichte aufweisen. Zudem unterliegen entsprechende Schweißbaugruppen für den Kranbetrieb einer hohen Anforderung an Qualifikation des herstellenden Personals sowie einer anschließenden Prüfung der Qualität beispielsweise von Schweißnähten.

Alternativ sind Zusatzgewichte mit aufgesetzten Nocken bekannt, wobei die Zusatzgewichte seitlich an den Grundkörper einer Hakenflasche angepasst und mit den entsprechenden Nocken in Vertiefungen in der Hakenflasche eingefügt werden. Die Nocken stehen dabei aus der Oberfläche der flächigen Zusatzgewichte hervor. Das Anbringen erfolgt dabei im Wesentlichen orthogonal zur Hebeachse. Auch hier ist eine zusätzliche Sicherung erforderlich, zudem ist eine aufwändige Geometrie des Zusatzgewichtes unvermeidbar, beispielsweise indem entsprechende Nocken aufgeschweißt werden müssen. Damit tritt auch hier ein erhöhter Prüf- und Fertigungsaufwand auf.

Die US 2022/0220942 A1 zeigt ein Verfahren zur Handhabung von Windenergieanlagen und eine Hebesystem. Dabei sind Zusatzgewichte auf mehrere Bolzen an der Kranhakenflasche aufgeschoben und durch Verschrauben auf den Bolzen kraftschlüssig an der Kranhakenflasche fixiert.

Die EP 2 388 227 A1 beschreibt einen Kranhaken mit einer Anordnung für Zusatzgewichte. Dabei ist ein mantelartiges zweiteiliges Zusatzgewicht um den Kranhaken gelegt und mit einem Bolzen fixiert.

Die JP 2013-56744 A offenbart einen Kranhaken, wobei Zusatzgewichte seitlich an eine Kranhakenflasche angehängt werden. Dazu werden Haltenasen an den Zusatzgewichten verwendet, welche in Vorsprünge an der Kranhakenflasche eingehängt werden.

Aufgabe der Erfindung ist es, den Stand der Technik zu verbessern.

Gelöst wird die Aufgabe durch eine Hakenflasche für einen Kran zum Anheben einer Last mittels eines Kranseils, aufweisend einen Grundkörper und einen Kranhaken, wobei das Kranseil am Grundkörper kraftleitend aufgenommen und die Hakenflasche in einer Einsatzposition entlang einer Hebeachse am Kranseil aufgehängt ist, der Kranhaken an einer Hakenposition zum Aufnehmen der Last am Grundkörper kraftleitend aufgenommen ist und ein Einsatzgewicht der Hakenflasche zum Stabilisieren des Kranseils in der Einsatzposition mittels eines reversibel an der Hakenflasche fixierbaren ersten Zusatzgewichts variabel einstellbar ist, wobei ein Haltebolzen entlang einer im Wesentlichen orthogonal zur Hebeachse angeordneten Haltebolzenachse im Grundkörper aufgenommen ist und mit einer an einer ersten Seite des Grundkörpers im Wesentlichen orthogonal gegenüber dem Grundkörper hervorstehenden ersten Haltelänge eine erste Aufnahmeeinrichtung zum kraftleitenden Aufnehmen des ersten Zusatzgewichts an der ersten Aufnahmeeinrichtung mittels einer im ersten Zusatzgewicht angeordneten Haltebohrung bildet, wobei ein Stützbolzen entlang einer im Wesentlichen orthogonal zur Hebeachse angeordneten Stützbolzenachse im Grundkörper aufgenommen ist und mit einer an einer ersten Seite des Grundkörpers im Wesentlichen orthogonal gegenüber dem Grundkörper hervorstehenden ersten Stützlänge eine erste Stützeinrichtung zum positionierenden Aufnehmen des ersten Zusatzgewichts an der ersten Stützeinrichtung mittels einer im ersten Zusatzgewicht angeordneten Stützbohrung bildet, wobei durch eine jeweilige geringere Haltemaßtoleranz einer Dicke des Haltebolzens zu einem Durchmesser der jeweiligen Haltebohrung gegenüber einer Stützmaßtoleranz einer Dicke des Stützbolzens gegenüber einem Durchmesser der jeweiligen Stützbohrung in der Einsatzposition ein Einleiten der Gewichtskräfte des jeweiligen Zusatzgewichtes oder der jeweiligen Zusatzgewichte in den Haltebolzen sichergestellt ist, wobei der Stützbolzen durch die gegenüber der Haltemaßtoleranz größere Stützmaßtoleranz und einen damit vermiedenen Kraftschluss insbesondere im Wesentlichen kraftfrei gehalten ist.

Es ist dabei ein Kerngedanke der Erfindung, einen Haltebolzen gemeinsam mit einer Haltebohrung zu nutzen, um ein Zusatzgewicht insbesondere seitlich an einer Hakenflasche zu befestigen. Als Haltebolzen kann dabei auch ein beliebiger ohnehin für die Funktion der Hakenflasche vorhandener Bolzen verwendet werden, sofern dieser beispielsweise mit einem Überstand über zumindest eine Seite der Hakenflasche ausgestattet ist. Dabei ist ein Stützbolzen vorgesehen, welcher das Zusatzgewicht beispielsweise gegen eine unerwünschte Rotation um den Haltebolzen sichert. Dabei ist die zielgerichtete Tolerierung der Haltemaßtoleranz gegenüber der Stützmaßtoleranz, also der Passung am Haltebolzen gegenüber der Passung am Stützbolzen, darauf ausgerichtet, den Haltebolzen gezielt mit den Massekräften des Zusatzgewichtes zu belasten, wobei der Stützbolzen insbesondere entlang der Hebeachse von Massekräften freigehalten oder zumindest im Wesentlichen freigehalten wird.

Mit der Erfindung werden Schweißbaugruppen vermieden, wobei im Zusatzgewicht eine einfach zu erstellende Haltebohrung, beispielsweise mit einer entsprechenden Passung zum Haltebolzen, ausreicht, um das Zusatzgewicht sicher an der Hakenflasche zu befestigen. Ebenso ist der Haltebolzen als insbesondere einen runden Querschnitt aufweisender Bolzen einfach auszuführen. Die entsprechende Tolerierung der Haltemaßtoleranz gegenüber der Stützmaßtoleranz erreicht, dass eine definierte Lastverteilung, insbesondere bezogen auf Richtung und Betrag in Haltebolzen und/oder Stützbolzen am Zusatzgewicht erzielt ist, beispielsweise beim Transport der Hakenflasche im Straßenbetrieb eines Mobilkrans. Damit wird berücksichtigt, dass die Lage der Hakenflasche während des Transportes weitestgehend undefiniert ist, während insbesondere im Kranbetrieb eine definierte Lage entlang der Hebeachse sichergestellt ist. Beispielsweise kann der Stützbolzen dann während des Transportes entsprechende Kräfte zumindest teilweise tragen, während der Stützbolzen insbesondere im Kranbetrieb lastfrei oder zumindest im Wesentlichen lastfrei gehalten ist.

Insbesondere um eine Ausrichtung des ersten Zusatzgewichtes oder eines jeweiligen Zusatzgewichtes festlegen zu können und/oder damit beispielsweise ein ungewünschtes Bewegen des Zusatzgewichtes um eine Achse der Haltebohrung herum zu verhindern, ist der Stützbolzen entlang einer im Wesentlichen orthogonal zur Hebeachse angeordneten Stützbolzenachse im Grundkörper aufgenommen und bildet mit einer an einer ersten Seite des Grundkörpers im Wesentlichen orthogonal gegenüber dem Grundkörper hervorstehenden ersten Stützlänge eine erste Stützeinrichtung zum positionierenden Aufnehmen des ersten Zusatzgewichts an der ersten Stützeinrichtung mittels einer im ersten Zusatzgewicht angeordneten Stützbohrung.

Ein solcher Stützbolzen, welcher analog zum Haltebolzen und insbesondere anlog zu den genannten Querschnitten des Haltebolzens ausgeführt sein kann, beispielsweise jedoch einen anderen und insbesondere kleineren Durchmesser oder Bezugsdurchmesser aufweist, ist entlang der Stützbolzenachse und damit im Wesentlichen parallel zur Haltebolzenachse aufgenommen und erfüllt in diesem Zusammenhang jedoch insbesondere den Zweck eines Stützens des Zusatzgewichts, beispielsweise gegen Schwingen und/oder gegen Verdrehen. Auch ein solcher Stützbolzen kann dabei beispielsweise von einem ohnehin vorhandenen Bolzen gebildet werden, beispielsweise auch von einem Verbindungsbolzen für eine zweiteilige Hakenflasche.

Insbesondere kann der Stützbolzen analog zum Haltebolzen ausgebildet und im Grundkörper aufgenommen sein, wobei die Stützbolzenachse und die Haltebolzenachse einen Abstand zueinander aufweisen. In einer spezifischen Ausgestaltung kann die Stützbolzenachse dabei insbesondere entlang der Hebeachse unterhalb der Haltebolzenachse an der Hakenflasche angeordnet sein, sodass beispielsweise bei einem geradlinigen Hängen der Hakenflasche entlang der Hebeachse die Stützbolzenachse unterhalb der Haltebolzenachse angeordnet ist und insbesondere im Wesentlichen eine positionierende Funktion erfüllt.

Hierzu sei auf die jeweiligen Betriebszustände eines Krans hingewiesen, insbesondere typische Betriebszustände für Mobilkrane: Für den Einsatz des Krans, also ein Heben und Senken einer Last am Kranhaken oder auch den Aufbau oder Abbau des Mobilkrans mit frei hängendem Hebegeschirr und frei hängendem Kranseil, übernimmt dabei insbesondere der Haltebolzen die Aufnahme der Kräfte aus dem Zusatzgewicht oder den Zusatzgewichten. Für den Straßentransport, also wenn die Hakenflasche außerhalb der Hebeachse beispielsweise an einer Stoßstange des Mobilkrans eingehängt ist, übernimmt zusätzlich auch der Stützbolzen einen Anteil der Kräfte, die durch die nunmehr schräg zur Hebeachse aufgenommenen Zusatzgewichte ausgeübt werden, wobei der Anteil der Kräfte hier maßgeblich durch den eingenommenen Winkel der Hakenflasche bestimmt wird.

Erfindungsgemäß ist durch eine jeweilige geringe Haltemaßtoleranz einer Dicke des Haltebolzens zu einem Durchmesser der jeweiligen Haltebohrung gegenüber einer Stützmaßtoleranz einer Dicke des Stützbolzens gegenüber einem Durchmesser der jeweiligen Stützbohrung in der Einsatzposition ein Einleiten der Gewichtskräfte des jeweiligen Zusatzgewichtes oder der jeweiligen Zusatzgewichte in den Haltebolzen sichergestellt, wobei der Stützbolzen durch die gegenüber der Haltemaßtoleranz größere Stützmaßtoleranz und einen damit vermiedenen Kraftschluss insbesondere im Wesentlichen kraftfrei gehalten ist. Dies gilt insbesondere für jeweilige rund ausgeführte Bolzen und Bohrungen, wobei die Maßtoleranzen auf einen jeweiligen Durchmesser der Bauteile bezogen ist. Es ist dabei insbesondere eine entsprechende Differenz zwischen der Haltemaßtoleranz und der Stützmaßtoleranz entlang der Hebeachse wesentlich, wobei beispielsweise eine Ausgestaltung der Haltebohrung und/oder der Stützbohrung als Langloch entlang der Hebeachse dazu genutzt werden kann, um eine entsprechende Entlastung des Stützbolzens herbeizuführen. Beispielsweise wird die Haltebohrung dabei rund ausgeführt und eng gegenüber dem Haltebolzen toleriert, wobei die Stützbohrung als Langloch mit entsprechendem Spiel gegenüber dem Stützbolzen entlang der Hebeachse ausgeführt werden kann. Diese Vorgehensweise bezüglich der Toleranzen ist allgemein analog anwendbar, wenn beispielsweise ein mehreckiger oder ovaler Querschnitt der entsprechenden Bauteile, wie oben ausgeführt, gewählt wird. Ebenso kann der jeweilige Haltebolzen oder Stützbolzen mit einem entsprechenden ovalen, mehreckigen oder von einer runden Form abweichenden Querschnitt ausgebildet sein, um den gleichen Effekt zu erzielen. Insbesondere ein kreisförmiger oder auch runder Bolzenquerschnitt ist dabei vorteilhaft, da damit unabhängig von einer Drehposition des jeweiligen Bolzens eine definierte Lasteinteilung erreicht ist. Damit ist auch die genaue Lage der Hakenflasche bei einem Straßentransport unerheblich, da mit der Kreisform stets ein definierter Kontaktpunkt zur Lastableitung dient, unabhängig vom Winkel der Hakenflasche zur Gravitationsachse.

Durch eine entsprechende Tolerierung, welche durch die jeweiligen Maße aufeinander abgestimmt eingestellt werden kann, ist damit sichergestellt, dass der Haltebolzen einen Großteil der entsprechenden Gewichtskräfte oder alle Gewichtskräfte des Zusatzgewichtes in der Einsatzposition entlang der Hebeachse aufnimmt.

Folgende Begriffe seien in diesem Zusammenhang erläutert:
Eine "Hakenflasche" bezeichnet einen insbesondere an einem unteren Teilbereich eines Kranseils angeschlagene oder angebrachte Baugruppe, welche einen zum Heben einer Last vorgesehenen Kranhaken trägt und mit dem Kranseil verbindet. In einer einfachen Ausführung bildet die Hakenflaschen dabei ein Verbindungselement zwischen Kranhaken und Kranseil. Insbesondere kann eine Hakenflasche dabei Rollen oder auch sogenannte Scheiben aufweisen, um die das Kranseil umgelenkt wird. Der Begriff "Flasche" der Hakenflasche bezieht sich dabei insbesondere bei der Verwendung von Rollen oder Scheiben auf das Funktionsprinzip eines Flaschenzugs, wobei entsprechende Befestigungspunkte oder auch Umlenkpunkte als "Flasche" bezeichnet werden. In einer einfachen Ausführung kann eine solche Hakenflasche jedoch auch ohne Umlenkung auskommen, sodass auch ein den Kranhaken mit dem Kranseil verbindbares Bauteil oder eine entsprechende Baugruppe als Hakenflasche bezeichnet sein soll, sofern dies in Bezug zur Erfindung steht.

Ein "Kran" ist dabei ein technisches Gerät, welches händisch betrieben oder auch motorisch betrieben, insbesondere zum Anheben einer Last mittels eines "Kranseils", also mittels eines zumeist flexiblen und zumindest teilweise biegeschlaffen Zugmittels, eingerichtet und ausgelegt ist. Ein solcher Kran ist dabei auf einem Fahrgestell insbesondere als Mobilkran, also beispielsweise auf Rädern fahrbar, bekannt. Ebenso sind jedoch auch Kräne zum stationären Einsatz oder auch auf Kettenfahrwerken angeordnete Kräne bekannt, welche ebenfalls eine entsprechende Hakenflasche aufweisen können. Gleichsam können andere, beispielsweise auf Seeschiffen oder auch auf Offshore-Einrichtungen wie beispielsweise auf Bohrinseln installierte Kräne eine solche Hakenflasche aufweisen. Solche Kräne weisen dabei häufig einen Verbrennungsmotor, einen Hydraulikmotor oder auch einen Elektromotor zum Bereitstellen von Antriebsleistung für das Einziehen des Kranseils auf einer Trommel oder Haspel zum Anheben der Last auf.

Der "Grundkörper" bezeichnet in diesem Zusammenhang die wesentliche mechanisch tragfähige Struktur der Hakenflasche, welche insbesondere ein Leiten von Hebekräften vom Kranseil in den Kranhaken und vom Kranhaken in das Kranseil sicherstellt. Ein solcher Grundkörper kann dabei einteilig oder auch mehrteilig ausgebildet sein, wobei insbesondere Hakenflaschen bekannt sind, bei denen der Grundkörper aus zwei im Wesentlichen parallel zueinander angeordneten plattenförmigen Körpern gebildet ist, welche mit entsprechenden Verbindungsmitteln oder Verbindungsbolzen verbunden sind. Ein solcher zweiteiliger Grundkörper trägt in seinem durch die beiden plattenförmigen Körper gebildeten Innenraum zumeist weitere Funktionsbauteile, beispielsweise Seilscheiben für das Kranseil. Ebenso können in oder an einem solchen insbesondere zweiteiligen Grundkörper auch weitere Anordnungen für Seilscheiben oder andere Funktionsbauteile angeordnet sein, beispielsweise sogenannte Taljenblöcke mit oder ohne eine kraftausgleichende Wippe zum beispielsweise vielfachen Umlenken eines Kranseils für Schwerlastanwendungen.

Das Kranseil ist dabei am Grundkörper "kraftleitend" aufgenommen, womit bezeichnet ist, dass entsprechende Kräfte vom Kranseil gegenüber dem Grundkörper geleitet und übertragen werden können. Beispielsweise ist das Kranseil dazu am Grundkörper eingefasst, eingepresst, umgelenkt oder mit einer anderen Verbindungsart kraftleitend verbunden, wobei eine entsprechende Beweglichkeit um eine oder mehrere Freiheitsgrade dabei bewusst bestehen kann, beispielsweise um ein freies Schwingen der Hakenflasche am Kranseil zu ermöglichen.

Die "Einsatzposition" bezeichnet im Bezug zur Erfindung das im Wesentlichen freie Hängen der Hakenflasche am Kranseil, womit eine "Hebeachse" zumindest im lastfreien Zustand im Wesentlichen parallel und gleichsam mit einer Gravitationsachse entlang der Schwerkraft angeordnet ist. Es sei hierzu angemerkt, dass die "Hebeachse" dabei auch durch Querkräfte oder Seitenkräfte, sowohl durch die Last als auch beispielsweise durch Wind induziert, von der Gravitationsachse abweichen kann. Die Hebeachse bezeichnet dabei insbesondere die Achse, entlang derer entsprechende Hebekräfte aufgenommen und geleitet werden, wobei das Kranseil sich zumindest in direkter Nähe zur Hakenflasche im Wesentlichen entlang der Hebeachse ausrichtet. In diesem Zusammenhang sei darauf hingewiesen, dass die "Last" dabei insbesondere ein Gegenstand oder eine Anordnung ist, welche mit dem Kranhaken aufgenommen, beispielsweise durch zusätzliche Befestigungsmittel am Kranhaken befestigt, wird und welche mittels des Krans angehoben und beispielsweise bewegt werden soll. Beispielsweise kann eine solche Last ein Container, eine Baugruppe einer Windenergieanlage oder eine Palette mit Baustoffen sein.

Die "Hakenposition" im Grundkörper oder am Grundkörper bezeichnet dabei insbesondere den Bezugspunkt oder einen Bezugsbereich, in dem vom Kranhaken in den Grundkörper Kräfte eingeleitet werden. Eine solche Hakenposition kann dabei beispielsweise einen Befestigungspunkt des Kranhakens am Grundkörper oder im Grundkörper oder zueinander symmetrische Befestigungspunkte des Kranhakens in einem aus zwei im Wesentlichen parallel angeordneten plattenförmigen Grundkörperteilen gebildeten Grundkörper bezeichnen.

Hierzu sei angemerkt, dass auch der Kranhaken "kraftleitend", also eingerichtet zum Weiterleiten von entsprechenden Hebekräften, am Grundkörper angeordnet und mit diesem verbunden ist.

Ein "Einsatzgewicht" der Hakenflasche bezeichnet das am Kranseil befindliche Gewicht der Hakenflasche ohne Last, beispielsweise also ein Eigengewicht der Hakenflasche mit Kranhaken und weiteren Bauteilen. Das Einsatzgewicht kann dann mittels eines "Zusatzgewichts" erhöht oder an die jeweilige Gegebenheit angepasst werden, sodass beispielsweise das Eigengewicht der Hakenflasche zuzüglich des Zusatzgewichtes ein entsprechendes Einsatzgewicht bilden, welches zum Stabilisieren des Kranseils, beispielsweise zum Recken des Kranseils um entsprechende Seilscheiben am Kopf eines Kranauslegers, führt. Dieses "Stabilisieren" kann dabei insbesondere dazu dienen, ein Abspringen des Kranseils von beispielsweise einer Umlenkrolle an einem Endbereich des Kranauslegers des Krans zu verhindern. Ebenso kann ein Stabilisieren gegen Schwingungen oder in Bezug auf andere Abweichungen von einem gewünschten Einsatzszenario erfolgen, beispielsweise angepasst an eine aktuelle Windstärke.

Ein "Haltebolzen" ist ein insbesondere im Querschnitt rund oder im Wesentlichen rund ausgeführter Bolzen, welcher im Wesentlichen orthogonal zur Hebeachse entlang einer Haltebolzenachse im Grundkörper aufgenommen ist und damit den Grundkörper im Wesentlichen quer zur Hebeachse durchdringt. Hierzu sei erwähnt, dass der jeweilige Haltebolzen auch einen anderen Querschnitt, beispielsweise einen ovalen, rechteckigen, quadratischen oder als Polygonform ausgeformten Querschnitt aufweisen kann. Beispielsweise kann auch ein fünfeckig, sechseckig oder achteckig ausgeführter Querschnitt verwendet werden, wobei ein Abweichen von einem runden Querschnitt jeweils beispielsweise auch eine Positionierung um einen Drehwinkel und/oder einen Verdrehschutz bilden kann. Es sei darauf hingewiesen, dass "im Wesentlichen orthogonal" dabei von einer mathematischen Rechtwinkligkeit abweichen kann, sofern dies beispielsweise durch technische Gegebenheiten oder Fertigungstoleranzen bedingt ist. Auch sei darauf hingewiesen, dass die Hebeachse insbesondere nicht geradlinig und nicht zu jeder Zeit eines Einsatzes des Krans präzise feststellbar sein muss, wenn der Einsatzzweck einen solchen Zustand herbeiführt, sodass "im Wesentlichen orthogonal" insbesondere eine Ausrichtung quer zur Hakenflasche in Bezug zur Hebeachse bezeichnet. Es sei dazu darauf hingewiesen, dass der Haltebolzen dabei insbesondere durch einen ohnehin an der Hakenflasche vorhandenen Bolzen gebildet sein kann, beispielsweise auch durch einen Verbindungsbolzen zum Verbinden von zwei im Wesentlichen parallel angeordneten Seitenteilen eines zweiteiligen Grundkörpers.

Eine "erste Seite" des Grundkörpers bezeichnet dabei eine erste Außenseite des Grundkörpers, welche in Richtung der Haltebolzenachse ausgerichtet ist. Eine "erste Haltelänge" beschreibt dabei einen Überstand des Haltebolzens, welcher in diesem Bereich aus dem Grundkörper nach Außen hervorsteht und damit eine im Wesentlichen orthogonal hervorstehende und insbesondere einen runden Querschnitt aufweisende Aufnahmeeinrichtung bildet, an der das entsprechende Zusatzgewicht mit einer Haltebohrung aufgeschoben werden kann. Es sei hierzu angemerkt, dass eine entsprechende Bohrung, insbesondere die Haltebohrung, ebenso wie ein Querschnitt des Haltebolzens dabei insbesondere rund oder im Wesentlichen rund oder auch analog und/oder korrespondierend zu einer der anderen oben beschriebenen Ausgestaltungen des jeweiligen Querschnittes des Haltebolzens oder Stützbolzens, beispielsweise einen ovalen, rechteckigen, quadratischen oder als Polygonform ausgeformten Querschnitt aufweisend, ausgebildet sind, sodass eine spezifische Ausrichtung des Zusatzgewichtes insbesondere in Bezug zur Tragfähigkeit des Haltebolzens in eine jeweilige Richtung zunächst unerheblich sein kann.

Eine "Haltemaßtoleranz" ist dabei insbesondere ein geometrisches Spiel zwischen Haltebolzen und Haltebohrung, wobei eine "Stützmaßtoleranz" ein entsprechendes technisches Spiel zwischen Stützbolzen und Stützbohrung darstellt. Sofern die Haltemaßtoleranz geringer oder enger als die Stützmaßtoleranz eingestellt ist, ist ein jeweiliger Werkstoffkontakt zwischen Haltebolzen und Haltebohrung sichergestellt, wobei ein Kontakt zwischen Stützbohrung und Stützbolzen vermieden oder verringert wird. Sofern die Hakenflasche entlang der Hebeachse frei hängt, wird so insbesondere der Stützbolzen, welcher beispielsweise dabei auch der Traversenzapfen sein kann, frei von Kräften und frei von einer Bewegungseinschränkung gehalten.

In einer Ausführungsform weist oder weisen der Haltebolzen und/oder der Stützbolzen eine Länge auf, welche größer ist als eine Breite des Grundkörpers entlang der Haltebolzenachse und/oder entlang der Stützbolzenachse, wobei der Haltebolzen mit einer an einer zweiten Seite des Grundkörpers im Wesentlichen orthogonal gegenüber dem Grundkörper hervorstehenden zweiten Haltelänge eine zweite Aufnahmeeinrichtung zum kraftleitenden Aufnehmen eines zweiten Zusatzgewichts an der zweiten Aufnahmeeinrichtung mittels einer im zweiten Zusatzgewicht angeordneten Haltebohrung und/oder der Stützbolzen mit einer an der zweiten Seite des Grundkörpers im Wesentlichen orthogonal gegenüber dem Grundkörper hervorstehenden zweiten Stützlänge eine zweite Stützeinrichtung mittels einer im zweiten Zusatzgewicht angeordneten Stützbohrung bildet oder bilden.

In einer solchen Ausgestaltung des Haltebolzens und/oder des Stützbolzens, welcher damit insbesondere beidseitig über die Breite des Grundkörpers an einer entsprechenden Stelle hervorsteht, können beidseitig der Hakenflasche entsprechende Aufnahmeeinrichtungen und/oder Stützeinrichtungen auch für mehrere Zusatzgewichte geschaffen werden, an denen beispielsweise unterschiedliche Zusatzgewichte oder gleiche Zusatzgewichte beidseitig der Hakenflasche, jeweils auf dem oder den Haltebolzen und/oder Stützbolzen, angeordnet werden können. Sofern beispielsweise der Haltebolzen und/oder der Stützbolzen eine deutliche Überlänge gegenüber der Hakenflasche aufweist, können beispielsweise beidseitig der Hakenflasche mehrere Zusatzgewichte angeordnet werden, wobei eine entsprechende Haltelänge und eine entsprechende Stützlänge so bemessen sein können, dass insbesondere ein Überstand über eine entsprechende Anzahl von Zusatzgewichten verbleibt, wobei an diesem verbleibenden Überstand beispielsweise die Sicherung der Zusatzgewichte erfolgen kann. Dabei sei angemerkt, dass beispielsweise auch eine asymmetrische Anordnung von Zusatzgewichten beidseitig der Hakenflasche je nach Einsatzzweck gewählt werden kann.

Insbesondere ist dabei die erste Haltelänge und/oder die zweite Haltelänge und/oder die erste Stützlänge und/oder die zweite Stützlänge korrespondierend zu einer jeweiligen Dicke eines jeweiligen Zusatzgewichts oder korrespondierend zu einer Dicke jeweiligen Zusatzgewichte ausgebildet, womit an der ersten Seite und/oder einer zweiten Seite das erste Zusatzgewicht, das zweite Zusatzgewicht und/oder ein drittes Zusatzgewicht, ein viertes Zusatzgewicht, ein fünftes Zusatzgewicht oder ein weiteres Zusatzgewicht an einer jeweiligen Haltebohrung und/oder einer jeweiligen Stützbohrung des jeweiligen Zusatzgewichts auf der jeweiligen Haltelänge des Haltebolzens aufnehmbar und/oder auf einer jeweiligen Stützlänge des Stützbolzens positionierbar ist oder sind.

In einer Ausführungsform ist oder sind der Haltebolzen und/oder der Stützbolzen durch einen Kranseilbolzen und/oder durch einen Traversenzapfen gebildet, wobei der kranseilbolzen insbesondere ein Scheibenbolzen zum drehbeweglichen Aufnehmen einer Seilscheibe oder mehrerer Seilscheiben zum Umlenken des Kranseils ist und/oder der Traversenzapfen insbesondere eine Traverse zum Aufnehmen des Kranhakens am Grundkörper aufweist oder ausbildet.

Damit ist ein Herstellen einer Hakenflasche mit möglichst wenig Bauteilen möglich, wobei beispielsweise der Kranseilbolzen oder ein entsprechender Scheibenbolzen als Haltebolzen genutzt werden kann, wenn dieser mit einem Überstand über den Grundkörper der Hakenflasche ausgebildet wird. Gleichsam kann ein Traversenzapfen für den Kranhaken entsprechende Überlänge aufweisen, sodass der Stützbolzen mit entsprechenden Stützlängen durch den Traversenzapfen gebildet ist, indem Bestandteile des Traversenzapfens über den Grundkörper der Hakenflasche hinausstehen.

Ein "Kranseilbolzen" ist dabei beispielsweise ein quer durch die Hakenflasche eingefügter Bolzen oder ein mit bolzenartigen Vorsprüngen ausgebildeter Anschlagpunkt für das Kranseil, an dem das Krankseil direkt angeschlagen ist. Ein "Scheibenbolzen" bezeichnet in diesem Zusammenhang insbesondere einen Bolzen, welcher als Gleitlager oder Tragelement für ein Wälzlager für entsprechende "Seilscheiben", also Umlenkelemente für das Kranseil zum Erzeugen eines Flaschenzugs, ausbildet oder bereitstellt. Ein "Traversenzapfen" bezeichnet in diesem Zusammenhang insbesondere ein Bauteil, welches bolzenartige Vorsprünge aufweist und in einer Traverse des Traversenzapfens den Kranhaken insbesondere schwenkbeweglich im Grundkörper der Hakenflasche aufnimmt.

Es sei hierzu erwähnt, dass insbesondere der Scheibenbolzen als Haltebolzen ausgebildet sein kann, sodass entsprechende Kräfte der Zusatzgewichte direkt in entsprechende Seilscheiben übergeleitet werden, während insbesondere der Traversenzapfen als Stützbolzen verwendet und dabei bei entlang der Hebeachse ausgerichteter Hakenflasche im Wesentlichen kraftfrei belassen werden kann, um beispielsweise ein freies Schwingen der Traverse und des Kranhakens im Grundkörper zum Vermeiden von Querkräften oder Biegekräften auf den Kranhaken zuzulassen und zu ermöglichen.

Um die Zusatzgewichte an der Hakenflasche sichern zu können, weist der Haltebolzen und/oder der Stützbolzen an der jeweiligen Haltelänge und/oder an der jeweiligen Stützlänge eine Sicherungselementaufnahme für ein Sicherungselement, insbesondere ein Splintloch für einen Splint und/oder für einen Federstecker, eine Querbohrung für einen Querbolzen und/oder ein Gewinde für eine Gewindemutter auf. Alternativ kann oder können der Haltebolzen und/oder der Stützbolzen einen jeweiligen Einschnitt, eine jeweilige Nut und/oder eine jeweilige Einkerbung aufweisen, sodass ein mit einem entsprechend korrespondierend ausgebildeten Vorsprung ausgestattetes Zusatzgewicht in diesem Einschnitt, dieser Nut und/oder dieser Einkerbung durch sein Eigengewicht unterstützt formschlüssig gehalten und gegen axiale Bewegung auf dem Haltebolzen und/oder auf dem Stützbolzen gesichert wird. Auch eine inverse Gestaltung, also mit einem Vorsprung oder mehreren Vorsprüngen auf dem jeweiligen Haltebolzen und/oder Stützbolzen und jeweiligen Einschnitten, Nuten oder Einkerbungen an einem jeweiligen Zusatzgewicht, kann ausgeführt werden. In der letztgenannten inversen Alternative kann insbesondere eine schädliche Querschnittsverengung und/oder Kerbwirkung am Haltebolzen oder auch am Stützbolzen vermieden werden. Ebenso kann beispielsweise ein mit einem Werkzeug lösbares Sicherungselement, wie beispielsweise ein federnd gelagerter Nocken oder eine vergleichbare Einrichtung, dazu genutzt werden, ein Abrutschen oder Abgleiten des jeweiligen Zusatzgewichts insbesondere seitlich von der Hakenflasche zu verhindern. Ebenso können andere formschlüssige, kraftschlüssige oder beispielsweise auch reibschlüssige Sicherungen verwendet werden. So können beispielsweise auch Verschraubungen, eine Sicherung mit Spanngurten oder mittels eines Sicherungsbandes genutzt werden. Es sei darauf hingewiesen, dass das jeweilige lösbare Sicherungselement dabei in der jeweiligen Ausgestaltung auch am Grundkörper befestigt und/oder zwischen dem Grundkörper und dem jeweiligen Zusatzgewicht oder zwischen dem Grundkörper und dem jeweils äußeren Zusatzgewicht wirkend ausgebildet sein kann.

Sofern die Hakenflasche beispielsweise an einem Haltepunkt an einer Stoßstange eines Mobilkrans angeschlagen ist und dabei schräg zur Gravitationsrichtung hängt, beispielsweise wenn ein mit der Hakenflasche ausgestattete Mobilkran auf einer Straße verlegt werden soll, stütz sich das Zusatzgewicht auf dem Stützbolzen ab, wenn die Hakenflasche außerhalb der Hebeachse gelagert ist. Eine entsprechende Tolerierung kann dann so gewählt werden, dass eine Dauerfestigkeit der jeweiligen Verbindung eingehalten wird, insbesondere bei den während des Straßentransports auftretenden Kräften. Im Einsatzfall wird dann die Kraftleitung insbesondere durch den Haltebolzen übernommen, in Richtung der Hebeachse dabei insbesondere allein durch den Haltebolzen.

In einem weiteren Aspekt wird die Aufgabe gelöst durch ein Zusatzgewicht für eine Hakenflasche gemäß einer der vorig bezeichneten Ausführungsformen, wobei eine Haltebohrung zum Aufbringen des Zusatzgewichts auf den Haltebolzen und insbesondere eine Stützbohrung zum Aufbringen auf den Stützbolzen vorgesehen ist, wobei insbesondere durch eine jeweilige geringere Haltemaßtoleranz einer Dicke des Haltebolzens zu einem Durchmesser der jeweiligen Haltebohrung gegenüber einer Stützmaßtoleranz einer Dicke des Stützbolzens gegenüber einem Durchmesser der jeweiligen Stützbohrung in der Einsatzposition ein Einleiten der Gewichtskräfte des jeweiligen Zusatzgewichtes oder der jeweiligen Zusatzgewichte in den Haltebolzen sichergestellt ist, wobei der Stützbolzen, insbesondere der Traversenzapfen, durch die gegenüber der Haltemaßtoleranz größere Stützmaßtoleranz und einen damit vermiedenen Kraftschluss insbesondere im Wesentlichen kraftfrei gehalten ist.

In einem weiteren Aspekt wird die Aufgabe gelöst durch ein Hebegeschirr für einen Kran mit einer Hakenflasche gemäß einer der vorig bezeichneten Ausführungsformen und/oder einem Zusatzgewicht gemäß der vorig bezeichneten Ausgestaltung oder mehreren Zusatzgewichten gemäß der vorig bezeichneten Ausgestaltung.

In einem weiteren Aspekt wird die Aufgabe gelöst durch einen Kran, insbesondere durch einen Mobilkran, mit einer Kranstruktur, einem Kranseil und einer Hakenflasche gemäß einer der vorig bezeichneten Ausgestaltungen, einem Zusatzgewicht oder mehreren Zusatzgewichten gemäß der vorig bezeichneten Ausgestaltungen und/oder einem Hebegeschirr gemäß der vorig bezeichneten Ausgestaltungen.

Im Weiteren wird die Erfindung anhand von Ausführungsbeispielen näher erläutert. Es zeigen
- Figur 1: eine schematische isometrische Darstellung einer Hakenflasche mit einem Kranhaken,
- Figur 2a: eine schematische isometrische Darstellung eines Zusatzgewichtes für die Hakenflasche der Figur 1,
- Figur 2b: eine Toleranzskizze für das Zusatzgewicht der Figur 2a in Verbindung mit der Hakenflasche der Figur 1,
- Figur 3a: eine schematische isometrische Darstellung einer Hakenflasche mit Seilscheiben und einem Kranhaken,
- Figur 3b: die Hakenflasche der Figur 3a in einer frontalen Ansicht,
- Figur 4: eine schematische isometrische Darstellung eines Traversenzapfens der Hakenflasche der Figuren 3a und 3b, sowie
- Figur 5: eine schematische isometrische Darstellung eines Scheibenbolzens der Hakenflasche der Figuren 3a und 3b.

Eine Hakenflasche 101 wird aus einem flächigen Seitenteil 103 und einem parallel dazu angeordneten flächigen Seitenteil 105 gebildet, welche zusammen einen Grundkörper der Hakenflasche 101 bilden. Zwischen dem Seitenteil 103 und dem Seitenteil 105 ist ein Innenraum 107 angeordnet. In einem oberen Bereich ist an einer Bolzenposition 161 ein Haltebolzen 121 durch beide Seitenteile 103 und 105 hindurchgeführt, sodass ein Anschlagpunkt für ein Kranseil (Kranseil nicht dargestellt) entsteht und gebildet wird. Der Haltebolzen verläuft dabei entlang einer Haltebolzenachse 183. Eine Hebeachse 181 zeigt die Richtung an, entlang derer das Kranseil die Hakenflasche 101 frei pendelnd trägt, also die spätere Hubrichtung. Die Haltebolzenachse 183 ist dabei orthogonal zur Hebeachse 181 angeordnet.

Der Haltebolzen 121 ist dabei länger ausgestaltet als die Breite der Hakenflasche 101 über die Seitenteile 103 und 105, sodass jeweilige Haltelängen 131 beidseitig der Hakenflasche 101 überstehen.

In Bezug auf die Hebeachse 181 unterhalb des Haltebolzens 121 ist ein Traversenzapfen 123 durch die Seitenteile 103 und 105 durch entsprechende Bohrungen geführt, wobei der Traversenzapfen 123 im unteren Bereich der Hakenflasche 101 einen Kranhaken 125 trägt. Es sei dazu angemerkt, dass der Traversenzapfen 123 drehbar in den Seitenteilen 103 und 105 aufgenommen ist, sodass der Kranhaken 125 frei innerhalb der Hakenflasche 101 pendeln kann, sofern entsprechende Kräfte beispielsweise durch eine Last (Last nicht dargestellt) aufgebracht werden.

Der Traversenzapfen 123 ist ebenfalls länger ausgebildet als die Breite der Hakenflasche 101 über die Seitenteile 103 und 105, sodass entsprechende Stützlängen 141 an einer Hakenposition 163 jeweils über die Hakenflasche 101 hinausstehen.

Mit den Haltelängen 131 und den Stützlängen 141 ist dabei eine Aufnahme für ein Zusatzgewicht 201 gebildet.

Das Zusatzgewicht 201 ist im Wesentlichen aus einer ebenen Stahlplatte gebildet und weist in einem oberen Bereich eine Haltebohrung 203 und im unteren Bereich eine Stützbohrung 205 auf, wobei der Abstand der Haltebohrung 203 zur Stützbohrung 205 dem Abstand des Haltebolzens 121 zum Traversenzapfen 123 innerhalb der Hakenflasche 101 entspricht.

Die Haltebohrung 203 weist dabei einen Innendurchmesser 221 auf, wobei der Haltebolzen 121 einen Außendurchmesser 222 aufweist. Gleichsam weist die Stützbohrung 205 einen Innendurchmesser 223 auf, wobei der Traversenzapfen 123 im Bereich der Stützlänge 141 einen Außendurchmesser 224 aufweist. Dabei ist die Zusammenstellung aus Haltebohrung 203 und dem Innendurchmesser 221 in Bezug auf den Außendurchmesser 222 der Haltelänge 131 eng toleriert, sodass eine Kraftübertragung des Gewichts des Zusatzgewichts 201 über die Haltelängen 131 des Haltebolzens 121 erfolgt.

Demgegenüber ist eine entsprechende Zusammenstellung aus Innendurchmesser 223 der Stützbohrung 205 zu Außendurchmesser 224 der Stützlänge 141 des Traversenzapfens 123 vergleichbar weit toleriert, sodass bei einem entsprechenden Anliegen der Haltebohrung 203 an der Haltelänge 131 ein entsprechender Kontakt sowie eine Kraftübertragung zwischen der Stützbohrung 205 und der Stützlänge 141 des Traversenzapfens 123 vermieden ist. Alternativ kann die Stützbohrung 205 auch als entlang der Hebeachse 181 ausgerichtetes Langloch ausgebildet werden, um die gleiche technische Wirkung zu erzielen. Wird nun das Gewicht der Hakenflasche 101, beispielsweise zum Begradigen eines Kranseils mit Zusatzgewichten 201 einseitig oder beidseitig beschwert, so wird das Gewicht der Zusatzgewichte 201 über den Haltebolzen 121 direkt in das Kranseil geführt, wobei der Traversenzapfen 123 eine stützende Funktion erfüllt und das Pendeln des jeweiligen Zusatzgewichts 201 um den Haltebolzen 121 wirksam verhindert. Es sei dazu angemerkt, dass beispielsweise eine Splintverbindung oder eine aufgeschraubte Mutter (beides nicht dargestellt) ein Abrutschen der Zusatzgewichte 201 zur Seite hin verhindern können, wobei eine entsprechende Fixierung auch anders, insbesondere gemäß der zu den Ausgestaltungen der Erfindung erläuterten Ausführungen, gewählt werden kann.

Eine aufwändiger gestaltete, alternative Hakenflasche 301 mit einem Seitenteil 303 und einem parallel dazu angeordneten Seitenteil 305 bildet einen Innenraum 307. Die Seitenteile 303 und 305 sind dabei mittels Verbindungsbolzen 351, 353 und 355 parallel zueinander verbunden und gegeneinander fixiert. In einem oberen Bereich ist ein Seilanschluss 309 zwischen den Seitenteilen 303 und 305 aufgenommen, wobei in einer Bohrung 310 ein Kranseil (Kranseil nicht dargestellt) angeschlagen werden kann. Eine Hebeachse 381 ist dabei analog zur vorig genannten Hebeachse 181 Bezugsachse für die Heberichtung mit der Hakenflasche 301.

Unterhalb des Seilanschlusses 309 sind auf einem Scheibenbolzen 501, welcher quer entlang einer Halteachse 383 durch die Seitenteile 303 und 305 geführt ist, Seilscheiben 311, 315 und 317 drehbar aufgenommen. Das an der Bohrung 310 angeschlagene Kranseil kann sodann über einen vorderen Rollenblock an einem Kranarm (nicht dargestellt) mehrfach umgelenkt und über die Seilscheiben 311, 315 und 317 zurückgeführt werden, sodass die Hakenflasche 310 nach dem Prinzip eines Flaschenzugs angehoben werden kann.

Die Seilscheiben 311, 315 und 317 sind dabei mit Trennungen 341 gegen ein Abrutschen des Kranseils geschützt.

Unterhalb der Seilscheiben und unterhalb des Scheibenbolzens 501 ist ein Traversenzapfen 401 durch die Seitenteile 303 und 305 geführt, wobei der Traversenzapfen 401 einen Kranhaken 321 trägt. Der Kranhaken 321 ist dabei mit einer Sicherungsmutter 323 in einer Bohrung 404 eines Aufnahmestücks 403 des Traversenzapfens 401 aufgenommen und fixiert. Der Kranhaken 321 weist dabei zwei Hakenhörner325 mit einer entsprechenden Maulsicherung 327 auf, wobei hier auch eine andere Anzahl Hakenhörer je nach Ausführung des Kranhakens vorhanden sein kann, ebenso wie je nach Anwendungsfall auch Kranhaken ohne Maulsicherung verwendet werden. In den Kranhaken 321 kann somit beispielsweise in eines der Hakenhörern 325 eine Last eingehängt werden, welche sodann mit den Kranseil gehoben werden kann.

Der Traversenzapfen 401 weist seitlich neben dem Aufnahmestück 403 jeweilige Absätze 405 und 407 auf, welche innerhalb der Seitenteile 303 und 305 passgenau aufgenommen sind, sodass der Traversenzapfen 401 mit dem Kranhaken 321 frei beweglich innerhalb der Hakenflasche 301 pendeln kann. Außerhalb der Absätze 405 und 407 sind im Durchmesser abgesetzte Stützzapfen 409 und 411 derart am Traversenzapfen 401 angeordnet, dass die Stützzapfen 409 und 411 seitlich über die Hakenflasche 301 hinausstehen und analog zum vorig beschriebene Beispiel Aufnahmen für entsprechende Zusatzgewichte bilden. Es sei angemerkt, dass der Traversenzapfen in einer Alternativen auch ohne Absätze, also mit durchgehendem Durchmesser, ausgeführt sein kann.

Die entsprechende Tolerierung der Stützzapfen 409 und 411 zu entsprechenden Bohrungen 331, 332, 333, 334, 335 und 336 sind dabei analog zum vorigen Beispiel der Stützlänge 141 zur Stützbohrung 205 ausgeführt.

Der Scheibenbolzen 501 weist ein Mittelstück 503 auf, welcher als mechanische Aufnahme für die Seilscheiben 311, 315 und 317 dient. Außerhalb davon sind Absätze 505 und 507 zum Einpassen des Scheibenbolzens 501 in den Seitenteilen 303 und 305 angesetzt. Weiter außerhalb bildet der Scheibenbolzen 501 den Haltezapfen 509 und 511 aus, welcher im Bezug zu entsprechenden Bohrungen in den genannten Zusatzgewichten 331, 332, 333, 334, 335 und 336 analog zum Passungssystem der Haltelänge 331 zur Haltebohrung 203 ausgelegt sind. Es sei erwähnt, dass der Scheibenbolzen 501 in einer Alternative auch mit einem durchgehenden Durchmesser oder einer anderen Anzahl und Ausgestaltung der Absätze ausgeführt werden kann. Für die Hakenflasche 301 sind damit entsprechende Zusatzgewichte auf dem Scheibenbolzen 501 mechanisch kraftführend aufgenommen, während die Stützzapfen 409 und 411 des Traversenzapfens 401 als Positionierungshilfe und zum Verhindern eines Pendelns der Zusatzgewichte toleriert sind.

Wird nun die Hakenflasche beispielsweise in einer Aufnahme einer Stoßstange eines Mobilkrans eingehängt und ist nicht mehr entlang der Hebeachse 381 angeordnet, so wird das Gewicht der Zusatzgewichte anteilig vom Scheibenbolzen 501 sowie vom Traversenzapfen 401 getragen, wobei die runde Ausführung der jeweiligen Zapfen und Bolzen ein richtungsunabhängiges Leiten der Kräfte ermöglicht, ohne spezifische Kraftannahmen treffen zu müssen.

### Bezugszeichenliste

- 101: Hakenflasche
- 103: Seitenteil
- 105: Seitenteil
- 107: Innenraum
- 111: Seite
- 115: Seite
- 121: Haltebolzen
- 123: Traversenzapfen
- 125: Kranhaken
- 131: Haltelänge
- 141: Stützlänge
- 161: Haltebolzenposition
- 163: Hakenposition
- 181: Hebeachse
- 183: Haltebolzenachse
- 185: Stützachse
- 201: Zusatzgewicht
- 203: Haltebohrung
- 205: Stützbohrung
- 221: Innendurchmesser
- 222: Außendurchmesser
- 223: Innendurchmesser
- 224: Außendurchmesser
- 301: Hakenflasche
- 303: Seitenteil
- 305: Seitenteil
- 307: Innenraum
- 309: Seilanschluss
- 310: Bohrung
- 311: Seilscheibe
- 315: Seilscheibe
- 317: Seilscheibe
- 321: Kranhaken
- 323: Sicherungsmutter
- 325: Hakenhorn
- 327: Maulsicherung
- 331: Zusatzgewicht
- 332: Zusatzgewicht
- 333: Zusatzgewicht
- 334: Zusatzgewicht
- 335: Zusatzgewicht
- 336: Zusatzgewicht
- 341: Trennung
- 351: Verbindungsbolzen
- 353: Verbindungsbolzen
- 355: Verbindungsbolzen
- 381: Hebeachse
- 383: Halteachse
- 385: Stützachse
- 401: Traversenzapfen
- 403: Aufnahmestück
- 404: Bohrung
- 405: Absatz
- 407: Absatz
- 409: Stützzapfen
- 411: Stützzapfen
- 501: Scheibenbolzen
- 503: Mittelstück
- 505: Absatz
- 507: Absatz
- 509: Haltezapfen
- 511: Haltezapfen

## Patentansprüche

1. Hakenflasche (101, 301) für einen Kran zum Anheben einer Last mittels eines Kranseils, aufweisend einen Grundkörper (103, 105, 303, 305) und einen Kranhaken (125, 321), wobei das Kranseil am Grundkörper (103, 105, 303, 305) kraftleitend aufgenommen und die Hakenflasche in einer Einsatzposition entlang einer Hebeachse (181, 381) am Kranseil aufgehängt ist, der Kranhaken (125, 321) an einer Hakenposition (163) zum Aufnehmen der Last am Grundkörper (103, 105, 303, 305) kraftleitend aufgenommen ist und ein Einsatzgewicht der Hakenflasche zum Stabilisieren des Kranseils in der Einsatzposition mittels eines reversibel an der Hakenflasche fixierbaren ersten Zusatzgewichts (201, 331) variabel einstellbar ist, wobei ein Haltebolzen (121, 501) entlang einer im Wesentlichen orthogonal zur Hebeachse angeordneten Haltebolzenachse (183, 383) im Grundkörper (103, 105, 303, 305) aufgenommen ist und mit einer an einer ersten Seite (111) des Grundkörpers (103, 105, 303, 305) im Wesentlichen orthogonal gegenüber dem Grundkörper (103, 105, 303, 305) hervorstehenden ersten Haltelänge (131, 509) eine erste Aufnahmeeinrichtung zum kraftleitenden Aufnehmen des ersten Zusatzgewichts (201) an der ersten Aufnahmeeinrichtung mittels einer im ersten Zusatzgewicht (201, 331) angeordneten Haltebohrung (203) bildet, wobei
ein Stützbolzen (141, 401) entlang einer im Wesentlichen orthogonal zur Hebeachse (181, 381) angeordneten Stützbolzenachse (185, 385) im Grundkörper (103, 105, 303, 305) aufgenommen ist und mit einer an einer ersten Seite des Grundkörpers (103, 105, 303, 305) im Wesentlichen orthogonal gegenüber dem Grundkörper (103, 105, 303, 305) hervorstehenden ersten Stützlänge (141, 409) eine erste Stützeinrichtung zum positionierenden Aufnehmen des ersten Zusatzgewichts (201, 331) an der ersten Stützeinrichtung mittels einer im ersten Zusatzgewicht (201, 331) angeordneten Stützbohrung (205) bildet, **dadurch gekennzeichnet, dass** durch eine jeweilige geringere Haltemaßtoleranz (221, 222) einer Dicke (222) des Haltebolzens (121, 501) zu einem Durchmesser (221) der jeweiligen Haltebohrung (203) gegenüber einer Stützmaßtoleranz (223, 224) einer Dicke (224) des Stützbolzens (141, 401) gegenüber einem Durchmesser (223) der jeweiligen Stützbohrung (205) in der Einsatzposition ein Einleiten der Gewichtskräfte des jeweiligen Zusatzgewichtes (201, 331, 332, 333, 334, 335, 336) oder der jeweiligen Zusatzgewichte (201, 331, 332, 333, 334, 335, 336) in den Haltebolzen (121, 501) sichergestellt ist, wobei der Stützbolzen (141, 401) durch die gegenüber der Haltemaßtoleranz (221, 222) größere Stützmaßtoleranz (223, 224) und einen damit vermiedenen Kraftschluss insbesondere im Wesentlichen kraftfrei gehalten ist.

2. Hakenflasche gemäß Anspruch 1 oder 2, **dadurch gekennzeichnet, dass** der Haltebolzen (121, 501) und/oder der Stützbolzen (141, 401) eine Länge aufweist und/oder aufweisen, welche größer ist als eine Breite des Grundkörpers (103, 105, 303, 305) entlang der Haltebolzenachse (183, 383) und/oder entlang der Stützbolzenachse (185, 385), wobei der Haltebolzen (121, 501) mit einer an einer zweiten Seite (115) des Grundkörpers (103, 105, 303, 305) im Wesentlichen orthogonal gegenüber dem Grundkörper (103, 105, 303, 305) hervorstehenden zweiten Haltelänge (131, 511) eine zweite Aufnahmeeinrichtung zum kraftleitenden Aufnehmen eines zweiten Zusatzgewichts (201, 332) an der zweiten Aufnahmeeinrichtung mittels einer im zweiten Zusatzgewicht (201, 332) angeordneten Haltebohrung (203) und/oder der Stützbolzen (141, 401) mit einer an der zweiten Seite (115) des Grundkörpers (103, 105, 303, 305) im Wesentlichen orthogonal gegenüber dem Grundkörper (103, 105, 303, 305) hervorstehenden zweiten Stützlänge (141, 411) eine zweite Stützeinrichtung mittels einer im zweiten Zusatzgewicht (201, 332) angeordneten Stützbohrung (205) bildet oder bilden.

3. Hakenflasche gemäß einem der vorherigen Ansprüche, **dadurch gekennzeichnet, dass** die erste Haltelänge (131, 509) und/oder die zweite Haltelänge (131, 511) und/oder die erste Stützlänge (141, 409) und/oder die zweite Stützlänge (141, 411) korrespondierend zu einer jeweiligen Dicke eines jeweiligen Zusatzgewichts (201, 331, 332, 333, 334, 335, 336) oder korrespondieren zu einer Dicke jeweiliger Zusatzgewichte (201, 331, 332, 333, 334, 335, 336) ausgebildet ist oder sind, womit an der ersten Seite (111) und/oder an der zweiten Seite (115) das erste Zusatzgewicht (201, 331), das zweite Zusatzgewicht (201, 332) und/oder ein drittes Zusatzgewicht (201, 333), ein viertes Zusatzgewicht (201, 334), ein fünftes Zusatzgewicht (201, 335) oder ein weiteres Zusatzgewicht (336) an einer jeweiligen Haltebohrung (203) und/oder an einer jeweiligen Stützbohrung (205) im jeweiligen Zusatzgewicht (201, 331, 332, 333, 334, 335, 336) auf der jeweiligen Haltelänge (131, 509, 511) des Haltebolzens (121, 501) aufnehmbar und/oder auf der jeweiligen Stützlänge (141, 409, 411) des Stützbolzens (141, 401) positionierbar ist oder sind.

4. Hakenflasche gemäß einem der vorherigen Ansprüche, **dadurch gekennzeichnet, dass** der Haltebolzen (121, 501) und/oder der Stützbolzen (141, 401) durch einen Kranseilbolzen (121, 501) und/oder durch einen Traversenzapfen (401) gebildet ist oder sind, wobei der Kranseilbolzen (121, 501) insbesondere ein Scheibenbolzen (501) zum drehbeweglichen Aufnehmen einer Seilscheibe (311) oder mehrerer Seilscheiben (311, 315, 317) zum Umlenken des Kranseils ist und/oder der Traversenzapfen (401) insbesondere eine Traverse (403) zum Aufnehmen des Kranhakens (121, 321) im Grundkörper (103, 105, 303, 305) aufweist oder ausbildet.

5. Hakenflasche gemäß einem der vorherigen Ansprüche, **dadurch gekennzeichnet, dass** der Haltebolzen (121, 501) und/oder der Stützbolzen (141, 401) an der jeweiligen Haltelänge (131, 509, 511) und/oder an der jeweiligen Stützlänge (141, 409, 411) eine Sicherungselementaufnahme für ein Sicherungselement, insbesondere ein Splintloch für einen Splint und/oder für einen Federstecker, eine Querbohrung für einen Querbolzen und/oder ein Gewinde für eine Gewindemutter aufweist.

6. Zusatzgewicht (201, 331, 332, 333, 334, 335, 336) für eine Hakenflasche gemäß einem der vorherigen Ansprüche, **gekennzeichnet durch** eine Haltebohrung (203) zum Aufbringen des Zusatzgewichts auf den Haltebolzen (121, 501) und eine Stützbohrung (205) zum Aufbringen auf den Stützbolzen (141, 401), wobei insbesondere durch eine jeweilige geringere Haltemaßtoleranz (221, 222) einer Dicke (222) des Haltebolzens (121, 501) zu einem Durchmesser (221) der jeweiligen Haltebohrung (203) gegenüber einer Stützmaßtoleranz (223, 224) einer Dicke (224) des Stützbolzens (141, 401) gegenüber einem Durchmesser (223) der jeweiligen Stützbohrung (205) in der Einsatzposition ein Einleiten der Gewichtskräfte des jeweiligen Zusatzgewichtes (201, 331, 332, 333, 334, 335, 336) oder der jeweiligen Zusatzgewichte (201, 331, 332, 333, 334, 335, 336) in den Haltebolzen (121, 501) sicherstellt ist, wobei der Stützbolzen (123, 401) durch die gegenüber der Haltemaßtoleranz größere Stützmaßtoleranz (223, 224) und einen damit vermiedenen Kraftschluss insbesondere im Wesentlichen kraftfrei gehalten ist.

7. Hebegeschirr für einen Kran mit einer Hakenflasche (101, 301) gemäß einem der vorherigen Ansprüche 1 bis 5 und/oder einem Zusatzgewicht (201, 331, 332, 333, 334, 335, 336) oder mehreren Zusatzgewichten (201, 331, 332, 333, 334, 335, 336) gemäß Anspruch 6.

8. Kran, insbesondere Mobilkran, mit einer Kranstruktur, einem Kranseil und einer Hakenflasche (101, 301) gemäß einem der vorherigen Ansprüche 1 bis 5, einem Zusatzgewicht (201, 331, 332, 333, 334, 335, 336) oder mehreren Zusatzgewichten (201, 331, 332, 333, 334, 335, 336) gemäß Anspruch 6 und/oder einem Hebegeschirr gemäß Anspruch 7.
